# EUROPÄISCHE PATENTSCHRIFT

(11) **EP 3 396 785 B1**
(45) Veröffentlichungstag und Bekanntmachung des Hinweises auf die Patenterteilung: **09.12.2020**
(21) Anmeldenummer: 17168499.6
(22) Anmeldetag: 27.04.2017
(51) Int. Cl.: H01R 13/627, H01R 13/625, H01R 13/629, H01R 13/639

(54) **STECKERANORDNUNG**
CONNECTOR ASSEMBLY
SYSTÈME DE CONNECTEUR

(43) Veröffentlichungstag der Anmeldung: 31.10.2018
(73) Patentinhaber: Aptiv Technologies Limited, St. Michael (BB)
(72) Erfinder: REGNIER, Vincent, 91080 Spardorf (DE); GUNREBEN, Michael, 90596 Schwanstetten (DE)
(74) Vertreter: Mader, Joachim

(56) Entgegenhaltungen:
- EP-A1- 1 127 388
- EP-A2- 0 808 749
- DE-A1- 3 042 185
- GB-A- 1 113 173

## Beschreibung

Die Erfindung betrifft eine Steckeranordnung für eine Airbag-Zündvorrichtung.

Die Ausstattung von Fahrzeugen in den Bereichen Sicherheit, Komfort sowie Multimedia ist in den letzten Jahren rasant gestiegen. All diese neuen Funktionen erfordern zusätzlichen elektrischen und mechanischen Aufwand. Es müssen zusätzliche elektrische Leitungen und Stecksysteme im Fahrzeug untergebracht werden. Dieses führte bei der Herstellung von Fahrzeugen zu einem Trend der Miniaturisierung. Bei den elektrischen Leitungen wurden kleinere Querschnitte gewählt und die elektrischen Steckersysteme immer kleiner dimensioniert. Allerdings zeigen sich Grenzen in der Miniaturisierung wenn es darum geht, die Stecksysteme während der Montage handhabbar zu halten. Des Weiteren muss sichergestellt werden, dass bei sicherheitsrelevanten Steckverbindungen eine fehlerhafte Montage der Stecker ausgeschlossen ist. Ein bewährter Steckertyp hat sich bei Airbag-Anwendungen etabliert. Dokument EP2966735 offenbart einen solchen Airbag-Stecker. Dieser Stecker verfügt über eine Zweitverriegelung und wird vielfach in Fahrzeugen eingesetzt. Allerdings weist dieser Stecker, trotz Miniaturisierung, eine gewisse Baugröße auf. Der Stecker ragt in gesteckten Zustand aus dem Gegenstecker heraus, was in sehr beengten Bauräumen während der Montage zu Problemen führen kann. Da die Miniaturisierung mittlerweile Stecksysteme hervorbringt, die nicht mehr handhabbar sind und größere Bauteile - wie Ferrite-Körper - auch untergebracht werden müssen, muss ein anderer Weg gefunden werden, um das Problem zu lösen. Dokument DE3042185A1 offenbart eine elektrische Steckeranordnung entsprechend der Präambel des Anspruchs 1.
Die Aufgabe der Erfindung kann darin gesehen werden, eine Steckeranordnung für eine Airbag-Zündvorrichtung bereitzustellen, die während der Montage gut handhabbar ist, eine sichere Steckverbindung bereitstellt und dabei für enge Bauräume geeignet ist.

Die Aufgabe wird durch eine elektrische Steckeranordnung nach Anspruch 1 gelöst.

Insbesondere durch eine elektrische Steckeranordnung für eine Airbag-Zündvorrichtung. Ein Stecker mit einem Steckerkörper, aufweisend einen Kontakthalterbereich, einen ringförmigen Rastring um eine Steckachse bewegbar, am Steckerkörper befestigt und konzentrisch den Kontakthalterbereich umgebend. Ein elastisches Element, das den Rastring in einer Ruheposition hält. Der Rastring weist mindestens eine an einem ersten Ende 53) eingebrachte erste Ausnehmung 55) auf, die sich entgegen einer Steckrichtung, diagonal zur Steckachse, erstreckt, wobei sie eine Führungsfläche 52) erzeugt. Ein Gegenstecker mit einem Steckaufnahmebereich, dazu ausgebildet, den Kontakthalterbereich des Steckers aufzunehmen. Der Steckaufnahmebereich ist von einem Kragen umgeben, an dessen Außenseite ein Vorsprung angebracht ist, der bei Zusammenführen von elektrischem Stecker und Gegenstecker mit der Führungsfläche in Eingriff kommt und den Rastring entgegen einer Federkraft (F) des elastischen Elements um die Steckachse herum in eine erste Richtung (R) dreht. Der Rastring weist an einem zweiten Ende eine zweite Ausnehmung auf. In vollständig zusammengestecktem Zustand befindet sich der Vorsprung und die zweite Ausnehmung in einer Ebene, senkrecht zur Steckachse, wobei die Federkraft den Rastring entgegen der ersten Richtung dreht, sodass der Vorsprung in die zweite Ausnehmung aufgenommen wird und den Steckerkörper mit der Steckaufnahme verriegelt.

Durch diese elektrische Steckeranordnung wird gewährleistet, dass der Stecker erst dann mit dem Gegenstecker verriegelt wird, wenn er vollständig gesteckt ist. Bei nicht vollständig gesteckten Stecker wird der Stecker durch das elastische Element aus dem Gegenstecker gezogen, wenn die Steckkraft entfernt wird. Der Werker sieht sofort, dass der Stecker nicht korrekt gesteckt ist und kann den Vorgang wiederholen. Ist der Stecker jedoch korrekt gesteckt, rasten die Vorsprünge in die Ausnehmungen und verriegeln den Stecker sicher. Dabei wird der Stecker an mehreren Punkten verriegelt, um den Stecker besonders fest am Gegenstecker zu halten. Dieses Verriegelungskonzept erlaubt es, sehr flache Steckverbindungen zu entwerfen.

Vorteilhafte Ausbildungen der Erfindung sind den Unteransprüchen, der Beschreibung und der Zeichnung zu entnehmen.

Gemäß einer Ausführungsform ist zwischen Kontakthalterbereich und Rastring ein Freiraum ausgebildet, der den Kragen vollständig aufnimmt, wenn der elektrische Stecker in den Gegenstecker gesteckt ist. Dieser Aufbau erlaubt es, die Steckeranordnung besonders flach auszubilden und eine ausreichende Führung zwischen Stecker und Gegenstecker zu ermöglichen

Besonders bevorzugt weist der Kontakthalterbereich an seinem dem Rastring zugewandtem Umfang mindestens eine Rippe auf, die dazu ausgebildet ist, mit mindestens einer Rille im Gegenstecker in Eingriff zu gelangen, während der elektrische Stecker in den Gegenstecker gesteckt wird. Das Zusammenwirken der Rippe und der Rille ermöglicht zum einen eine präzise Führung des Steckers im Gegenstecker und zum anderen hält die Rippe den Stecker in Position, wenn der Rastring um die Steckachse gedreht wird. Die Rippe verhindert ein Verrutschen des ersten Steckers, wenn das elastische Element ein Drehmoment um die Steckachse bewirkt. Gemäß einer weiteren Ausführungsform gelangt die Rippe mit der Rille in Eingriff, bevor der Vorsprung mit der Führungsfläche in Eingriff gelangt. Damit die Rippen-Rillen-Kombination das erste Gehäuseteil halten kann, muss beim Einstecken in Steckrichtung zuerst die Rippe mit der Rille in Eingriff kommen, bevor der Rastring gedreht wird.

Besonders bevorzugt ist, dass mehrere Rippen ungleichmäßig über den Umfang verteilt sind. Bei Verwendung mehrerer Rippen-Rillen Paare erhöht sich einerseits das Rückhaltevermögen, was die Stecker Anordnung robuster macht, andererseits entstehen dadurch Kodierungsmöglichkeiten für die Steckeranordnung. Dadurch werden Steckfehler bei der Montage vermieden, weil bestimmte Stecker nur mit bestimmten Gegensteckern verbunden werden können. Dieses ist besonders wichtig wenn mehrere, gleich aussehende Gegenstecker nebeneinander angeordnet sind.

Erfindungsgemäß sind die erste Ausnehmung und die zweite Ausnehmung auf der Innenseite des Rastrings eingebracht. Das hat den Vorteil, dass die Außenseite eine glatte Oberfläche hat, die schmutzabweisend ist. Die Oberfläche kann auch geriffelte Bereiche aufweisen um das Greifen beim Öffnen der Steckverbindung zu erleichten.. Des Weiteren ist die Mechanik, bestehend aus Führungsfläche und Vorsprung, gegen Schmutz und Fremdkörper geschützt.

Besonders bevorzugt ist das elastische Element als Torsionsfeder ausgebildet. Die Ausführung als Torsionsfeder lässt sich besonders gut in das Gehäuse integrieren. Die Torsionsfeder liegt senkrecht zur Steckachse und trägt somit nicht zur Ausdehnung des Gehäuses in Richtung der Steckachse bei. Wenn zwingend erforderlich, kann das elastische Element natürlich auch als Feder oder Elastomer-Element ausgeführt sein. Eine vielversprechende Ausführungsform des elastischen Elements besteht aus einem gestanzten Federelement. Das Federelement ist dabei U-Förmig oder in Form eines Kreisbogens ausgeführt.

Gemäß einer weiteren Ausführungsform weist die Torsionsfeder mindestens eine Windung auf, die sich um die Steckachse herum windet. Dieser Aufbau garantiert eine gleichmäßige Federwirkung.

Besonders bevorzugt ist ein Ende der Torsionsfeder mit dem Steckerkörper verbunden und das zweite Ende mit dem Rastring. Dadurch können sich Steckerkörper und Rastring elastisch gegeneinander bewegen.

Besonders bevorzugt hat der Steckerkörper eine flache, längliche Form, deren Ausdehnung entlang der Gehäuseachse, die sich rechtwinklig zur Steckachse erstreckt, größer ist als in Richtung der Steckachse. Durch die flache Bauform des Steckerkörpers kann er in beengten Bauräumen verbaut werden.

Gemäß einer weiteren Ausführungsform weist der Rastring mehr als eine ersten Ausnehmung und mehr als eine zweite Ausnehmung auf. Durch Verwendung mehrerer Ausnehmungen verringert sich der Druck auf die Führungsflächen, wodurch der Rastring leichter gleiten kann und auch eine erhöhte Rückhaltekraft bewirkt (wie bereits vorher erwähnt).

Besonders bevorzugt sind die Ausnehmungen gleichmäßig über den Umfang des Rastrings verteilt. Dadurch wird verhindert, dass der Rastring beim Zusammenstecken verkanntet oder klemmt.

Besonders bevorzugt erstreckt sich die die Führungsfläche geradlinig. Eine geradlinige Führungsfläche erfordert eine gleichmäßige Kraft auf den Stecker beim Zusammenstecken. Ist es gewünscht, dass die Steckkraft variieren soll, kann die Führungsfläche kurvenförmig oder in Stufen ausgeführt sein. Die Charakteristik der notwendigen Steckkraft kann so in einem weiten Bereich variiert werden.

Nachfolgend wird die Erfindung anhand einer vorteilhaften Ausführungsform rein beispielhaft unter Bezugnahme auf die beigefügten Zeichnungen beschrieben. Es zeigen:
- Fig. 1: zeigt die Schaltungsanordnung in perspektivische Darstellung.
- Fig. 2: zeigt den Stecker in einer perspektivischen Darstellung.
- Fig. 3: zeigt den Stecker in einer perspektivischen Darstellung (ohne Gehäusedeckel).
- Fig. 4: zeigt den Stecker in einer Explosionsdarstellung (Kontakte nicht dargestellt).
- Fig. 5: zeigt die Schaltungsanordnung in perspektivische Darstellung, wobei Stecker und Gegenstecker getrennt sind.
- Fig. 6a, 6b: zeigen die Schaltungsanordnung in perspektivische Darstellung in einer Position zu Beginn des Steckprozesses.
- Fig. 7a, 7b: zeigen die Schaltungsanordnung in perspektivische Darstellung in der Endposition.

Figur 1 zeigt eine elektrische Steckeranordnung, wobei zwei Gegenstecker 100 nebeneinander an einer Gehäusewand 1 einer Airbag-Zündvorrichtung, angebracht sind. Ein Stecker 10 ist auf einen der Gegenstecker 100 aufgesteckt. Der Stecker 10 hat einen Steckerkörper 20, aufweisend einen Kontakthalterbereich 30 und einen ringförmigen Rastring 50, der, um eine Steckachse X bewegbar, am Steckerkörper 20 befestigt ist und konzentrisch den Kontakthalterbereich 30 umgibt. Ein elastisches Element 90 (Figur 3) hält den Rastring 50 in einer Ruheposition P. Der Steckerkörper 20 hat eine flache, längliche Form, deren Ausdehnung entlang der Gehäuseachse A, die sich rechtwinklig zur Steckachse X erstreckt, größer ist als in Richtung der Steckachse. Der Gegenstecker 100 weist einen Steckaufnahmebereich 110 auf, der dazu ausgebildet ist, den Steckbereich 30 des Steckers 10 aufzunehmen und elektrisch und mechanisch zu verbinden. Der Gegenstecker 100 hat einen Kragen 101, der den Steckaufnahmebereich 110 umgrenzt. Der Kragen 101 weist um die Steckachse X herum einen runden Querschnitt auf. Aus dem Steckaufnahmebereich 110 ragen entlang der Steckachse X Kontaktstifte 111, die einen runden Querschnitt aufweisen. Die Kontaktstifte 111 sind an der Gehäuseachse A ausgerichtet. Der Gegenstecker 100 weist an der dem Steckaufnahmebereich 110 zugewandten Seite Ausnehmungen 104 auf, die dazu ausgebildet sind, Rippen 32 (Figur 2) des Steckers 10 aufzunehmen.

Figur 2 zeigt den Stecker 10 in einer Position, die den Kontakthalterbereich 30 besser sichtbar macht. Der Rastring 50 weist eine an einem ersten Ende 53 eingebrachte erste Ausnehmung 55 auf, die sich entgegen einer Steckrichtung Y, diagonal zur Steckachse X, erstreckt, wobei sie eine Führungsfläche 52 erzeugt. Zwischen Kontakthalterbereich 30 und Rastring (50) ist ein Freiraum (57) ausgebildet, der den Kragen 101 vollständig aufnimmt, wenn der elektrische Stecker in den Gegenstecker gesteckt ist

Figur 3 zeigt den Stecker 10 in perspektivische Darstellung. Das elastische Element 90 ist sowohl mit dem Steckerkörper 20 als auch mit dem Rastring 50 in Eingriff. Das elastische Element 90 hält den Rastring 50 in einer Ruheposition P am Steckerkörper 20, indem es eine Kraft F auf den Rastring 50 ausübt. Der Rastring 50 wird so daran gehindert um die Steckachse X zu rotieren.

Figur 4 zeigt den Stecker 10 in einer Explosionsdarstellung. Das elastische Element 90 ist im Steckerkörper 20 gehalten und teilweise um die Steckachse X gewunden. Der Verlauf der elektrischen Leitungen 12 ist nur angedeutet. Ein Ferrite-Element 14 umgibt die elektrische Leitungen 12 und ist ebenfalls im Steckerkörper 20 gehalten. Ein Deckel 22 deckt den Steckerkörper 20 ab. Der Rastring 50 weist an einem ersten Ende (53) eine erste Ausnehmung (55) auf, die sich entgegen einer Steckrichtung (Y), diagonal zur Steckachse, erstreckt, wobei sie eine Führungsfläche (52) erzeugt. Der Rastring weist an einem zweiten Ende (54) eine zweite Ausnehmung (56) auf.

Figur 5 zeigt die elektrische Steckeranordnung in einer Position wobei Steckerkörper 10 und Gegenstecker 100 an der Steckachse X ausgerichtet sind, aber der Steckvorgang noch nicht begonnen hat. Der Stecker 10 befindet sich in seiner Ruheposition P.

Figur 6b zeigt eine Schnittdarstellung eines Schnitts entlang der Schnittachse C der Figur 6a. Figuren 6a, 6b zeigen den Stecker 10 und den Gegenstecker 100, wobei beide an der Steckachse X ausgerichtet sind und der Steckvorgang beginnt. Ein Teil der Rippe 32 am Stecker ist in der Rille 104 des Gegensteckers 100 aufgenommen und limitiert die Bewegungsfreiheit um die Steckachse X (nicht gezeigt). Die Führungsfläche 52 des Steckers 10 und Vorsprung 102 des Gegensteckers 100 liegen aneinander. Der Vorsprung 102 und die geneigte Führungsfläche 52 wirken so gegeneinander, dass der Rastring 50 eine Richtung R entgegen der Federkraft F um die Steckachse X gedreht wird. Die Steckkraft Fs überwindet dabei die Wirkung der Kraft F des elastischen Elements.

Figur 7b zeigt eine Schnittdarstellung eines Schnitts entlang der Schnittachse C der Figur 7a. Figuren 7a, 7b zeigen den Stecker 10 und den Gegenstecker 100 in vollständig zusammengestecktem Zustand. Der Vorsprung 102 befindet sich in einer Endebene E mit der Ausnehmung 56. Das elastische Element 90 hat das elastische Element 90 hat die Ausnehmung 56 (Teil des Rastrings 50) in Endlage gezogen und den Steckerkörper 20 mit dem gegen Stecker 100 verriegelt.

## Patentansprüche

1. Elektrische Steckeranordnung für eine Airbag-Zündvorrichtung, umfassend einen Stecker (10) mit einem Steckerkörper (20), aufweisend einen Kontakthalterbereich (30), einen ringförmigen Rastring (50) um eine Steckachse (X) bewegbar, am Steckerkörper befestigt und konzentrisch den Kontakthalterbereich umgebend, wobei ein elastisches Element (90) den Rastring in einer Ruheposition (P) hält, wobei der Rastring mindestens eine, an einem ersten Ende (53) eingebrachte erste Ausnehmung (55) aufweist, die sich entgegen einer Steckrichtung (Y), diagonal zur Steckachse, erstreckt, wobei sie eine Führungsfläche (52) erzeugt, die elektrische Steckeranordnung ferner umfassend einen Gegenstecker (100) mit einem Steckaufnahmebereich (110), dazu ausgebildet, den Kontakthalterbereich (30) des Steckers aufzunehmen, wobei der Steckaufnahmebereich von einem Kragen (101) umgeben ist, an dessen Außenseite ein Vorsprung (102) angebracht ist, der bei Zusammenführen von elektrischem Stecker und Gegenstecker mit der Führungsfläche in Eingriff kommt und den Rastring entgegen einer Federkraft (F) des elastischen Elements um die Steckachse herum in eine erste Richtung (R) dreht, wobei der Rastring an einem zweiten Ende (54) eine zweite Ausnehmung (56) aufweist, in vollständig zusammengestecktem Zustand befindet sich der Vorsprung und die zweite Ausnehmung in einer Ebene (E) senkrecht zur Steckachse, wobei die Federkraft (F) den Rastring entgegen der ersten Richtung dreht, sodass der Vorsprung in die zweite Ausnehmung aufgenommen wird und den Steckerkörper mit der Steckaufnahme verriegelt, **dadurch gekennzeichnet dass**, die erste Ausnehmung (55) und die zweite Ausnehmung (56) auf der Innenseite des Rastrings (50) eingebracht sind..

2. Elektrische Steckeranordnung nach Anspruch 1, wobei zwischen Kontakthalterbereich (30) und Rastring (50) eine Freiraum (57) ausgebildet ist, der den Kragen (101) vollständig aufnimmt, wenn der elektrische Stecker in den Gegenstecker gesteckt ist.

3. Elektrische Steckeranordnung nach einem der vorhergehenden Ansprüche, wobei der Kontakthalterbereich (30) an seinem dem Rastring (50) zugewandtem Umfang mindestens eine Rippe (32) aufweist, die dazu ausgebildet ist, mit mindestens einer Rille (104) im Gegenstecker in Eingriff zu gelangen, während der elektrische Stecker in den Gegenstecker gesteckt wird.

4. Elektrische Steckeranordnung nach Anspruch 3, wobei die Rippe (32) mit der Rille (104) in Eingriff gelangt, bevor der Vorsprung (102) mit der Führungsfläche (52) in Eingriff gelangt.

5. Elektrische Steckeranordnung nach Anspruch 3 oder 4, wobei mehrere Rippen (32) ungleichmäßig über den Umfang verteilt sind.

6. Elektrische Steckeranordnung nach einem der vorhergehenden Ansprüche, wobei das elastische Element (90) als Torsionsfeder ausgebildet ist.

7. Elektrische Steckeranordnung nach Anspruch 6, wobei die Torsionsfeder mindestens eine Windung aufweist, die sich um die Steckachse (X) herum windet.

8. Elektrische Steckeranordnung nach Anspruch 6 oder 7, wobei ein Ende der Torsionsfeder mit dem Steckerkörper (20) verbunden ist und das zweite Ende mit dem Rastring (50).

9. Elektrische Steckeranordnung nach einem der vorhergehenden Ansprüche, wobei der Steckerkörper (20) eine flache, längliche Form hat, deren Ausdehnung entlang der Gehäuseachse (A), die sich rechtwinklig zur Steckachse (X) erstreckt, größer ist als in Richtung der Steckachse.

10. Elektrische Steckeranordnung nach einem der vorhergehenden Ansprüche, wobei der Rastring (50) mehr als eine ersten Ausnehmung (55) und mehr als eine zweite Ausnehmung (56) aufweist.

11. Elektrische Steckeranordnung nach Anspruch 10, wobei die Ausnehmungen (55,56) gleichmäßig über den Umfang des Rastrings (50) verteilt sind.

12. Elektrische Steckeranordnung nach einem der vorhergehenden Ansprüche, wobei sich die Führungsfläche (52) geradlinig erstreckt.

13. Elektrische Steckeranordnung nach einem der vorhergehenden Ansprüche, wobei sich die Führungsfläche (52) kurvenförmig erstreckt.

14. Elektrische Steckeranordnung nach einem der vorhergehenden Ansprüche, wobei sich der Winkel, in dem sich die Führungsfläche (52) entgegengesetzt der Steckrichtung (Y) erstreckt, entlang der der Steckachse ändert.

## Claims

1. Electrical plug arrangement for an airbag ignition apparatus, comprising a plug (10) with a plug body (20), having a contact holder area (30), an annular detent ring (50) movable about a mating axis (X), fixed to the plug body and concentrically surrounding the contact holder area, wherein an elastic member (90) holds the detent ring in a rest position (P), wherein the detent ring has at least one, first recess (55) provided at a first end (53), extending against a mating direction (Y), diagonally to the mating axis, thereby creating a guide surface (52), the electrical plug arrangement further comprising a mating plug (100) having a plug receptacle area (110) adapted to receive the contact holder area (30) of the plug, wherein the plug receptacle area is being surrounded by a collar (101), to the outside of which a projection (102) is attached which, when the electrical plug and mating plug are brought together, engages with the guide surface and rotates the detent ring around the plug axis in a first direction (R) against a spring force (F) of the elastic element, wherein the detent ring has a second recess (56) at a second end (54), in the fully mated state, the projection and the second recess are located in a plane (E) perpendicular to the mating axis, wherein the spring force (F) rotates the detent ring against the first direction so that the projection is received in the second recess and locks the plug body with the plug receptacle, **characterized in that** the first recess (55) and the second recess (56) are provided on the inside of the detent ring (50).

2. Electrical plug arrangement of claim 1, wherein a free space (57) is formed between the contact holder area (30) and the detent ring (50), said free space completely receiving the collar (101) when the electrical plug is mated into the mating plug.

3. Electrical plug arrangement according to any of the preceding claims, wherein the contact holder area (30) has at least one rib (32) on its circumference facing the detent ring (50), being adapted to engage at least one groove (104) in the mating plug while the electrical plug is mated into the mating plug.

4. Electrical plug arrangement of claim 3 wherein the rib (32) engages the groove (104) before the projection (102) engages the guide surface (52).

5. Electrical plug arrangement of claim 3 or 4, wherein multiple ribs (32) are distributed unevenly around the circumference.

6. Electrical plug arrangement according to any of the preceding claims, wherein the elastic element (90) is a torsion spring.

7. Electrical plug arrangement of claim 6, wherein the torsion spring has at least one coil winding around the mating axis (X).

8. Electrical plug arrangement of claim 6 or 7, wherein one end of the torsion spring is connected to the plug body (20) and the second end to the detent ring (50).

9. Electrical plug arrangement according to any of the preceding claims, wherein the plug body (20) has a flat, elongated shape whose extension along the housing axis (A) extending perpendicular to the mating axis (X) is larger than in direction of the mating axis.

10. Electrical plug arrangement according to any of the preceding claims, wherein the detent ring (50) has more than one first recess (55) and more than one second recess (56).

11. Electrical plug arrangement of claim 10, wherein the recesses (55, 56) are evenly distributed around the circumference of the detent ring (50).

12. Electrical plug arrangement according to any of the preceding claims, wherein the guide surface (52) extends in linearly.

13. Electrical plug arrangement according to any of the preceding claims, with the guide surface (52) extending in the shape of a curve.

14. Electrical plug arrangement according to any of the preceding claims, wherein the angle at which the guide surface (52) extends opposite to the mating direction (Y) changes along the mating axis.

## Revendications

1. Ensemble connecteur électrique pour un dispositif d'allumage de coussin gonflable de sécurité, comprenant un connecteur (10) avec un corps de connecteur (20), présentant une zone de porte-contact (30), une bague d'enclenchement (50) annulaire pouvant être déplacée autour d'un axe d'enfichage (X), fixée sur le corps de connecteur et entourant de manière concentrique la zone de porte-contact, dans lequel un élément élastique (90) maintient la bague d'enclenchement dans une position de repos (P), dans lequel la bague d'enclenchement présente au moins un premier évidement (55) pratiqué sur une première extrémité (53), qui s'étend dans le sens opposé à une direction d'enfichage (Y) de manière diagonale par rapport à l'axe d'enfichage, dans lequel il génère une surface de guidage (52), l'ensemble connecteur électrique comprenant en outre une contre-fiche (100) avec une zone de logement d'enfichage (110) réalisée pour loger la zone de porte-contact (30) de la fiche, dans lequel la zone de logement d'enfichage est entourée par une collerette (101) sur le côté extérieur de laquelle est installée une saillie (102) qui vient en prise avec la surface de guidage lors de la jonction d'une fiche électrique et d'une contre-fiche, et tourne la bague d'enclenchement à l'encontre d'une force de ressort (F) de l'élément élastique tout autour de l'axe d'enfichage dans une première direction (R), dans lequel la bague d'enclenchement présente sur une deuxième extrémité (54) un deuxième évidement (56), dans un état totalement emboîté la saillie et le deuxième évidement se trouvent dans un plan (E) perpendiculairement à l'axe d'enfichage, dans lequel la force élastique (F) fait tourner la bague d'enclenchement dans le sens opposé à la première direction de sorte que la saillie est logée dans le deuxième évidement et verrouille le corps de fiche avec le logement d'enfichage, **caractérisé en ce que** le premier évidement (55) et le deuxième évidement (56) sont pratiqués sur le côté intérieur de la bague d'enclenchement (50).

2. Ensemble connecteur électrique selon la revendication 1, dans lequel un espace libre (57) est réalisé entre la zone de porte-contact (30) et la bague d'enclenchement (50), qui loge totalement la collerette (101) quand la fiche électrique est enfichée dans la contre-fiche.

3. Ensemble connecteur électrique selon l'une des revendications précédentes, dans lequel la zone de porte-contact (30) présente sur sa périphérie tournée vers la bague d'enclenchement (50) au moins une nervure (32) qui est réalisée pour venir en prise avec au moins une nervure (104) dans la contre-fiche lorsque la fiche électrique est enfichée dans la contre-fiche.

4. Ensemble connecteur électrique selon la revendication 3, dans lequel la nervure (32) vient en prise avec la nervure (104) avant que la saillie (102) ne vienne en prise avec la surface de guidage (52).

5. Ensemble connecteur électrique selon la revendication 3 ou 4, dans lequel plusieurs nervures (32) sont réparties de manière non uniforme sur la périphérie.

6. Ensemble connecteur électrique selon l'une des revendications précédentes, dans lequel l'élément (90) élastique est réalisé sous forme d'un ressort de torsion.

7. Ensemble connecteur électrique selon la revendication 6, dans lequel le ressort de torsion présente au moins une spire qui s'enroule tout autour de l'axe d'enfichage (X).

8. Ensemble connecteur électrique selon la revendication 6 ou 7, dans lequel une extrémité du ressort de torsion est reliée au corps de fiche (20), et la deuxième extrémité est reliée à la bague d'enclenchement (50).

9. Ensemble connecteur électrique selon l'une des revendications précédentes, dans lequel le corps de fiche (20) a une forme plate allongée dont l'extension le long de l'axe de boîtier (A), qui s'étend à angle droit par rapport à l'axe d'enfichage (X), est plus grande qu'en direction de l'axe d'enfichage.

10. Ensemble connecteur électrique selon l'une des revendications précédentes, dans lequel la bague d'enclenchement (50) présente plus d'un premier évidement (55) et plus d'un deuxième évidement (56).

11. Ensemble connecteur électrique selon la revendication 10, dans lequel les évidements (55, 56) sont répartis uniformément sur la périphérie de la bague d'enclenchement (50).

12. Ensemble connecteur électrique selon l'une des revendications précédentes, dans lequel la surface de guidage (52) s'étend de manière rectiligne.

13. Ensemble connecteur électrique selon l'une des revendications précédentes, dans lequel la surface de guidage (52) s'étend sous forme d'une came.

14. Ensemble connecteur électrique selon l'une des revendications précédentes, dans lequel l'angle selon lequel la surface de guidage (52) s'étend à l'opposé de la direction d'enfichage (Y) varie le long de l'axe d'enfichage.
